# EUROPÄISCHE PATENTSCHRIFT

(11) **EP 1 618 579 B1**
(45) Veröffentlichungstag und Bekanntmachung des Hinweises auf die Patenterteilung: **02.08.2006**
(21) Anmeldenummer: 04719975.7
(22) Anmeldetag: 12.03.2004
(51) Int. Cl.: H01H 50/54, H01H 1/20

(54) **ELEKTROMECHANISCHES SCHALTGERÄT**
ELECTROMECHANICAL SWITCH
COMMUTATEUR ELECTROMECANIQUE

(30) Priorität: 03.04.2003 DE 10315243
(43) Veröffentlichungstag der Anmeldung: 25.01.2006
(73) Patentinhaber: SIEMENS AKTIENGESELLSCHAFT, 80333 München (DE)
(72) Erfinder: WABNER, Alf, 09648 Mittweida (DE)
(86) Internationale Anmeldenummer: PCT/EP2004/002618
(87) Internationale Veröffentlichungsnummer: WO 2004/088697

(56) Entgegenhaltungen:
- DE-A- 3 743 244
- DE-B- 1 254 737
- DE-C- 19 729 595
- GB-A- 640 755

## Beschreibung

Die Erfindung betrifft ein elektromechanisches Schaltgerät, insbesondere ein Kondensatorschütz, nach dem Oberbegriff des Anspruchs 1. Ein derartiges Schaltgerät ist beispielsweise aus der DE 31 05 117 C2 bekannt.

Das aus der DE 31 05 117 C2 bekannte Schaltgerät weist Hauptkontakte und voreilende Kontakte, auch als Hilfskontakte bezeichnet, auf, die mit Dämpfungsvorwiderständen bei kapazitiver Belastung zusammengeschaltet sind. Entsprechendes gilt beispielsweise auch für ein aus der DE 197 29 595 C1 bekanntes Kondensatorschütz. Beim Einschalten des Schaltgeräts bzw. Kondensatorschützes schließen zunächst die Hilfskontakte, so dass über die Dämpfungsvorwiderstände ein angeschlossener Kondensator zunächst vorgeladen wird. Hierdurch wird die Einschaltstromspitze beim Schließen der Hauptkontakte abgeschwächt. Beim Ausschalten öffnen zunächst die Hauptkontakte, welche damit nahezu stromlos ausschalten. Insgesamt treten somit überwiegend Einschaltlichtbögen an den Hauptkontakten auf. Da derartige Einschaltlichtbögen zu Veränderungen an den Kontaktstücken führen, steigt die Verschweißgefahr. Des Weiteren kommt es an den Hilfskontakten, welche einen Nullpunktlöscher bilden, zu einer relativ langen Lichtbogenbrenndauer beim Ausschalten, wodurch die Lebensdauer des Gerätes verkürzt wird. Um diesen Nachteilen zu begegnen, könnte die Betätigung der Hauptkontakte von der Betätigung der Hilfskontakte entkoppelt werden, was jedoch eine relativ aufwändige Konstruktion des Schaltmechanismus bedingen würde.

Ein solches Schaltgerät ist auch beispielweise aus der DE 37 43 244 A1 bekannt.

Der Erfindung liegt die Aufgabe zugrunde, ein elektromechanisches, insbesondere elektromagnetisches, Schaltgerät mit einem Hauptkontakt und einem beim Einschaltvorgang, insbesondere zur Reduzierung einer Einschaltstromspitze, vorauseilenden Hilfskontakt anzugeben, welches sich bei einfacher Konstruktion durch einen besonders geringen Verschleiß durch Lichtbögen am Haupt- und/oder Hilfskontakt auszeichnet.

Diese Aufgabe wird erfindungsgemäß gelöst durch ein elektromechanisches Schaltgerät mit den Merkmalen des Anspruchs 1 sowie durch ein elektromechanisches Schaltgerät mit den Merkmalen des Anspruchs 6. Dieses Schaltgerät weist einen Hauptkontakt auf, welcher eine Anzahl, in der Regel zwei, Hauptfestkontakte und eine mit diesen verbindbare bewegliche Hauptkontaktbrücke umfasst. Zusätzlich weist das Schaltgerät einen beim Einschaltvorgang vorauseilenden Hilfskontakt auf, welcher analog eine Anzahl Hilfsfestkontakte und eine mit diesen verbindbare bewegliche Hilfskontaktbrücke umfasst. Zur Betätigung sowohl des Hauptkontakts als auch des Hilfskontakts ist ein mit den beiden Kontaktbrücken mechanisch verbundener Kontaktbrückenhalter oder -träger vorgesehen. Zumindest eines der Kontaktteile Hauptfestkontakt, Hauptkontaktbrücke, Hilfsfestkontakt und Hilfskontaktbrücke ist federnd gelagert.

Die Hilfskontaktbrücke oder der zumindest eine Hilfsfestkontakt kann zwei stabile Stellungen einnehmen, welche im Fall der bistabilen Hilfskontaktbrücke relativ zum Kontaktbrückenhalter beziehungsweise im Fall des bistabilen Hilfsfestkontaktes relativ zu einer starren Struktur des Schaltgerätes definiert sind. Während des Einschaltens des Schaltgerätes befindet sich beim Schließen des Hilfskontakts die Hilfskontaktbrücke bzw. der Hilfsfestkontakt in der ersten Stellung und gewährleistet damit das relativ zum Hauptkontakt vorauseilende Schaltverhalten des Hilfskontaktes. Beim Ausschalten des Schaltgerätes befindet sich zumindest zum Zeitpunkt des Öffnens des Hilfskontaktes die Hilfskontaktbrücke bzw. der Hilfsfestkontakt in der zweiten stabilen Stellung, durch welche auch beim Ausschaltvorgang ein vorauseilendes Schaltverhalten des Hilfskontaktes gegeben ist, das heißt der Hilfskontakt vor dem Hauptkontakt öffnet. Die Umschaltung zwischen der ersten und der zweiten stabilen Stellung der Hilfskontaktbrücke bzw. des Hilfsfestkontaktes oder der Hilfsfestkontakte geschieht mit der Betätigung des Kontaktbrückenträgers.

In einer konstruktiv einfach realisierbaren Bauform des Schaltgerätes ist dieses derart gestaltet, dass ausschließlich in der ersten Stellung der Hilfskontaktbrücke bzw. des Hilfsfestkontaktes die Hilfskontaktbrücke bei Betätigung des Kontaktbrückenhalters elektrisch mit den Hilfsfestkontakten verbindbar ist, während in der zweiten Stellung der Hilfskontaktbrücke bzw. des Hilfsfestkontaktes die Hilfskontaktbrücke unabhängig von der Position des Kontaktbrückenträgers stets von den Hilfsfestkontakten getrennt ist.

Beim Einschalten des elektromechanischen Schaltgerätes wird nach einer bevorzugten Ausgestaltung durch Betätigung des Kontaktbrückenträgers nach dem Schließen des Hauptkontakts die Hilfskontaktbrücke bzw. der Hilfsfestkontakt von der ersten Stellung in die zweite Stellung überführt, wobei der Hilfskontakt damit nach Beendigung des Einschaltvorgangs geöffnet sein kann. Beim Ausschaltvorgang ist somit die Hilfskontaktbrücke bzw. der Hilfsfestkontakt zunächst in der zweiten Position. Während des Ausschaltvorgangs wechselt die Hilfskontaktbrücke bzw. der Hilfsfestkontakt, ausgelöst wiederum durch die Verlagerung des Kontaktbrückenhalters, unter Zusammenwirkung mit einem hierfür vorgesehenen Anschlag, in die erste Position, jedoch erst, nachdem der Hauptkontakt geöffnet ist. Durch das Umschalten der Hilfskontaktbrücke bzw. des Hilfsfestkontaktes während des Ausschaltvorgangs wird der Hilfskontakt nicht wieder geschlossen. Der Hilfskontakt bleibt somit während des gesamten Ausschaltvorgangs außer Funktion.

Dadurch, dass beim Ausschaltvorgang allein der Hauptkontakt schaltet, tritt typischerweise nicht nur beim Einschaltvorgang, sondern auch beim Ausschaltvorgang ein Lichtbogen am Hauptkontakt auf. Zusätzlich zur Schonung der Hilfskontakte hat dies den Vorteil, dass eventuell am Hauptkontakt vorhandene, durch den Einschaltlichtbogen gebildete entfestigte Kontaktmasse wieder überschmilzt, wodurch ein Verschweißrisiko gemindert und damit die Lebensdauer des Schaltgerätes erhöht ist. Eine einfache Konstruktion des Schaltgerätes ist dadurch erreicht, dass sowohl die Hauptkontaktbrücke als auch die Hilfskontaktbrücke bei allen Schaltvorgängen mit dem Kontaktbrückenhalter gekoppelt bleiben.

Eine Raum sparende Gestaltung des Schaltgerätes ist bevorzugt dadurch realisiert, dass die Haupt- und die Hilfskontaktbrücke zumindest annähernd parallel zueinander angeordnet sind. Der Kontaktbrückenhalter ist bevorzugt senkrecht zu einer der Kontaktbrücken, insbesondere zu beiden Kontaktbrücken, angeordnet. In an sich bekannter Weise ist weiterhin die Kontaktbrücke vorzugsweise federnd im Kontaktbrückenträger, insbesondere mit einer innerhalb des Querschnitts des Kontaktbrückenträgers angeordneten Feder, gelagert. Der Aufbau des Schaltgerätes entspricht in Ausführungsformen, welche die genannten Merkmale aufweisen, insofern weitgehend dem Aufbau eines beispielsweise aus der DE 31 05 117 C2 bekannten Schaltgerätes.

Von diesem bekannten Schaltgerät weicht jedoch die Lagerung der Hilfskontaktbrücke im oder am Kontaktbrückenträger und/oder die Lagerung der Hilfsfestkontakte im Schaltgerät ab. Während die Hilfskontaktbrücke bei dem aus der DE 31 05 117 C2 bekannten Schaltgerät lediglich eine einzige stabile Stellung, nämlich durch Federkraft in Richtung der Hauptkontaktbrücke gedrückt, einnehmen kann, sind beim erfindungsgemäßen Schaltgerät nach einer ersten Alternative zwei definierte stabile Stellungen der Hilfskontaktbrücke vorgesehen. Hierbei kann beispielsweise die Hilfskontaktbrücke relativ zum Kontaktbrückenhalter senkrecht zu diesem verschiebbar sein und, insbesondere durch Federkraftunterstützung, in zwei verschiedenen Positionen am Kontaktbrückenhalter einrastbar sein. Nach einer besonders vorteilhaften Ausführungsform ist jedoch die Hilfskontaktbrücke in konstruktiv sehr einfacher Weise an einem relativ zum Kontaktbrückenträger unverschieblichen Aufhängungspunkt im oder am Kontaktbrückenträger gelagert. In diesem Fall muss die Hilfskontaktbrücke, um zwei unterschiedliche stabile Stellungen einnehmen zu können, in sich eine zumindest geringfügige Beweglichkeit aufweisen. Vorzugsweise ist die Hilfskontaktbrücke als Schnappfeder ausgebildet, welche etwa mittig am Kontaktbrückenträger gelagert ist.

Nach einer zweiten Alternative ist die Hilfskontaktbrücke starr ausgebildet und unverschiebbar im Kontaktbrückenträger gelagert, jedoch der Hilfsfestkontakt, bevorzugt zwei symmetrisch zum Kontaktbrückenträger angeordnete Hilfsfestkontakte, federnd mit zwei möglichen stabilen Stellungen ausgebildet. Vorteilhafterweise ist bei dieser Ausführungsform der Hilfsfestkontakt als Schnappfeder ausgebildet. Ebenso kann jedoch ein in sich starrer Hilfsfestkontakt vorgesehen sein, welcher durch dessen bewegliche, beispielsweise verschiebbare oder verschwenkbare Lagerung im Gehäuse des Schaltgerätes zwei stabile Stellungen einnehmen kann.

Nachfolgend wird ein Ausführungsbeispiel der Erfindung anhand einer Zeichnung näher erläutert. Hierin zeigen jeweils in schematischen Darstellungen:
- FIG 1a bis 1d: ein elektromechanisches Schaltgerät in einer ersten Ausführungsform beim Einschaltvorgang,
- FIG 2a bis 2d: das elektromechanische Schaltgerät nach FIG 1a bis 1d beim Ausschaltvorgang,
- FIG 3a bis 3d: ein elektromechanisches Schaltgerät in zweiten Ausführungsform beim Einschaltvorgang, und
- FIG 4a bis 4d: das elektromechanische Schaltgerät nach FIG 3a bis 3d beim Ausschaltvorgang.

Einander entsprechende oder gleichwirkende Teile sind in allen Figuren mit den gleichen Bezugszeichen gekennzeichnet.

Die FIG 1a bis 1d und 2a bis 2d zeigen in stark vereinfachten ausschnittsweisen Querschnittsdarstellungen ein als Kondensatorschütz ausgebildetes elektromechanisches Schaltgerät 1 in unterschiedlichen Schaltzuständen. Das Schaltgerät 1 weist einen Hauptkontakt 2 mit einer Hauptkontaktbrücke 3 und Hauptfestkontakten 4 sowie einen Hilfskontakt 5 mit einer Hilfskontaktbrücke 6 und Hilfsfestkontakten 7 auf. Zur Betätigung der Kontaktbrücken 3,6 ist ein Kontaktbrückenträger 8 vorgesehen. In diesem ist die Hauptkontaktbrücke 3 mittels einer Druckfeder 9 verschiebbar gelagert. Durch die Beaufschlagung mit der Druckfeder 9 kann die Hauptkontaktbrücke 3 eine einzige stabile Stellung relativ zum auch als Schieber bezeichneten Kontaktbrückenträger 8, nämlich in Richtung der Hauptfestkontakte 4 gedrückt, einnehmen. Die Hilfskontaktbrücke 6 ist im Gegensatz zur Hauptkontaktbrücke 3 an einem relativ zum Kontaktbrückenträger 8 festen Punkt, nämlich am Aufhängungspunkt 10, mit dem Kontaktbrückenträger 8 verbunden. Die Hilfskontaktbrücke 6 ist als Schnappfeder ausgebildet, welche zwei stabile Stellungen einnehmen kann. Zum Umschalten zwischen diesen zwei stabilen Stellungen der Hilfskontaktbrücke 6 sind zum einen, in der Darstellung unterhalb der Hilfskontakte 6, die Hilfsfestkontakte 7 und zum anderen, in der Darstellung oberhalb der Hilfskontaktbrücke 6, zwei Anschläge 11 vorgesehen.

Die FIG 1a zeigt das Schaltgerät 1 im ausgeschalteten Zustand. Die Hilfskontaktbrücke 6 befindet sich in der ersten Stellung. Beim Einschalten des Schaltgerätes 1 durch Verlagerung des Kontaktbrückenträgers 8, in der Darstellung nach unten, schließt zunächst der Hilfskontakt 5 (FIG 1b). Im weiteren Verlauf der Betätigung des Kontaktbrückenträgers 8 nimmt die Hilfskontaktbrücke 6 vorübergehend eine instabile Zwischenstellung ein. Der Hilfskontakt 5 bleibt dabei geschlossen. Bei geschlossenem Hilfskontakt 5 schließt nunmehr auch der Hauptkontakt 2 (FIG 1c). Wird der Kontaktbrückenträger 8 unter Komprimierung der Feder 9 weiter in Richtung Einschaltposition verlagert (FIG 1d), auch als Durchdruck bezeichnet, so schnappt die am Aufhängungspunkt 10 unverschieblich relativ zum Kontaktbrückenträger 8 gelagerte Hilfskontaktbrücke 6 um, d.h. nimmt deren zweite stabile Stellung ein. In dieser zweiten stabilen Stellung der Hilfskontaktbrücke 6 ist im dargestellten Ausführungsbeispiel der Hilfskontakt 5, unabhängig von der Position des Kontaktbrückenträgers 8, stets geöffnet. Bei eingeschaltetem Schaltgerät 1 ist somit lediglich der Hauptkontakt 2 geschlossen. Abweichend von dieser Ausführungsform kann der Hilfskontakt 5 auch bei geschlossenem Hauptkontakt 2 ebenfalls geschlossen bleiben und erst beim Ausschaltvorgang, vor dem Hauptkontakt 2, d.h. diesem vorauseilend, öffnen.

Anhand der FIG 2a bis 2d wird im Folgenden der Ausschaltvorgang des Schaltgerätes 1 erläutert. Der Zustand des Schaltgerätes nach FIG 2a entspricht dem Zustand nach FIG 1d. Wird der Kontaktbrückenträger 8 in Richtung der Ausschaltstellung, in der Darstellung nach oben, verschoben, so öffnet zunächst der Hilfskontakt 5, sofern dieser nicht - wie im Ausführungsbeispiel - bereits geöffnet war, und anschließend der Hauptkontakt 2 (FIG 2c). Die Hilfskontaktbrücke 6 schlägt während des Öffnens des Hauptkontakts 2 am Anschlag 11 an und schnappt, ausgelöst durch die Öffnungsbewegung des Kontaktbrückenträgers 8 wieder in den ersten stabilen Zustand um (FIG 2d). Die Hilfskontaktbrücke 6 ist dabei jedoch bereits so weit von den Hilfsfestkontakten 7 abgehoben, dass der Hilfskontakt 5 nicht mehr schließt. Der Hilfskontakt 5 bleibt somit im Ausführungsbeispiel während des gesamten Ausschaltvorgangs geöffnet. Die Schaltstellung nach FIG 2d entspricht der Schaltstellung nach FIG 1a.

Die FIG 3a bis 3d und 4a bis 4d zeigen ein Schaltgerät 1 in einer alternativen Bauform, welches sich von dem Schaltgerät nach den FIG 1a bis 2d hinsichtlich der Gestaltung des Hilfskontaktes 5 unterscheidet. Beim Schaltgerät nach den FIG 3a bis 4d ist die Hilfskontaktbrücke 6 starr, während die Hilfsfestkontakte 7 federnd ausgebildet sind und zwei stabile Stellungen einnehmen können. Die Hilfsfestkontakte 7 sind dabei einseitig im nicht dargestellten Gehäuse des Schaltgerätes 1 eingespannt. Aus den FIG 3a bis 3d ist der Einschaltvorgang des Schaltgerätes 1 ersichtlich. Die Hilfsfestkontakte 7 sind in deren erster stabiler Stellung (FIG 3a) etwas auf die in der Darstellung oberhalb dieser angeordnete Hilfskontaktbrücke 6, welche starr und gerade ausgebildet ist, zugebogen. Der Übergang zur zweiten stabilen Stellung der Hilfsfestkontakte 7 (FIG 3d) vollzieht sich analog dem Schaltvorgang nach den FIG 1a bis 1d. Befindet sich der Kontaktbrückenträger 8 in der geschlossenen Endposition (FIG 3d), so ist der Hilfskontakt 5 im dargestellten Ausführungsbeispiel geöffnet. Alternativ könnte der Hilfskontakt 5 jedoch auch geschlossen bleiben.

Die Schaltposition nach FIG 4a, welche den Beginn des Ausschaltvorgangs kennzeichnet, entspricht der Schaltposition nach FIG 3d. Beim Ausschaltvorgang treten die Anschläge 11 in Funktion, welche in diesem Fall am Kontaktbrückenträger 8 angebracht sind. Mittels der Anschläge 11 werden die Hilfsfestkontakte 7 von deren zweiter stabiler Stellung, in der sie Richtung des Hauptkontaktes 2 ausgelenkt sind (FIG 4a), in deren erste stabile Stellung überführt (FIG 4d). Der Hilfskontakt 5 bleibt beim Ausschalten des Schaltgerätes 1, analog den FIG 2a bis 2d, geöffnet. Abweichend hiervon könnte ein Öffnen des Hilfskontaktes 5 auch erst während des Ausschaltvorgangs, in jedem Fall jedoch vor dem Öffnen des Hauptkontaktes 2, vorgesehen sein. Die Schaltstellung nach FIG 4d entspricht der Schaltstellung nach FIG 3a.

## Patentansprüche

1. Elektromechanisches Schaltgerät mit einem eine Anzahl Hauptfestkontakte (4) und eine bewegliche Hauptkontaktbrücke (3) umfassenden Hauptkontakt (2), einem diesem beim Einschaltvorgang vorauseilenden eine Anzahl Hilfsfestkontakte (7) und eine bewegliche Hilfskontaktbrücke (6) umfassenden Hilfskontakt (5) und einem zur Betätigung der Hauptkontaktbrücke (3) und der Hilfskontaktbrücke (6) vorgesehenen Kontaktbrückenträger (8), wobei zumindest eines der Kontaktteile (3,4,6,7) federnd gelagert ist,
**dadurch gekennzeichnet, dass**
zwei stabile Stellungen der Hilfskontaktbrücke (6) relativ zum Kontaktbrückenträger (8) vorgesehen sind, wobei
• beim Einschalten durch Betätigung des Kontaktbrückenträgers (8) die Hilfskontaktbrücke (6) in deren erster stabiler Stellung den dem Hauptkontakt (2) vorauseilenden Hilfskontakt (5) schließt, und
• beim Ausschalten durch entgegengerichtete Betätigung des Kontaktbrückenträgers (8) der Hilfskontakt (5) mit in der zweiten stabilen Stellung befindlicher Hilfskontaktbrücke (6) dem Hauptkontakt (2) vorauseilend öffnet.

2. Schaltgerät nach Anspruch 1, **dadurch gekenn- zeichnet,** dass beim Einschaltvorgang die Hilfskontaktbrücke (6) mittels mechanischer Einwirkung der Hilfsfestkontakte (7) auf die Hilfskontaktbrücke (6) in deren zweite stabile Stellung überführbar ist.

3. Schaltgerät nach Anspruch 2, **dadurch gekenn- zeichnet**, dass beim Einschaltvorgang mit dem durch die Betätigung des Kontaktbrückenträgers (8) ausgelösten Wechsel zwischen der ersten und der zweiten stabilen Stellung der Hilfskontaktbrücke (6) nach dem Schließen des Hauptkontaktes (2) ein Öffnen des Hilfskontaktes (5) auslösbar ist.

4. Schaltgerät nach einem der Ansprüche 1 bis 3, **da- durch gekennzeichnet**, dass beim Ausschaltvorgang die Hilfskontaktbrücke (6) mittels mechanischer Einwirkung mindestens eines Anschlags (11) auf die Hilfskontaktbrücke (6) in deren erste stabile Stellung überführbar ist.

5. Schaltgerät nach einem der Ansprüche 1 bis 4, **da- durch gekennzeichnet**, dass die Hilfskontaktbrücke (6) als Schnappfeder ausgebildet ist.

6. Elektromechanisches Schaltgerät mit einem eine Anzahl Hauptfestkontakte (4) und eine bewegliche Hauptkontaktbrücke (3) umfassenden Hauptkontakt (2), einem diesem beim Einschaltvorgang vorauseilenden eine Anzahl Hilfsfestkontakte (7) und eine bewegliche Hilfskontaktbrücke (6) umfassenden Hilfskontakt (5) und einem zur Betätigung der Hauptkontaktbrücke (3) und der Hilfskontaktbrücke (6) vorgesehenen Kontaktbrückenträger (8), wobei zumindest eines der Kontaktteile (3,4,6,7) federnd gelagert ist,
**dadurch gekennzeichnet, dass**
zwei stabile Stellungen zumindest eines Hilfsfestkontaktes (7) vorgesehen sind, wobei
• beim Einschalten durch Betätigung des Kontaktbrückenträgers (8) die Hilfskontaktbrücke (6) den Hilfsfestkontakt (7) in dessen erster stabiler Stellung kontaktiert und dabei den Hilfskontakt (5) dem Hauptkontakt (2) vorauseilend schließt, und
• beim Ausschalten durch entgegengerichtete Betätigung des Kontaktbrückenträgers (8) der Hilfskontakt (5) mit in der zweiten stabilen Stellung befindlichem Hilfsfestkontakt (7) dem Hauptkontakt (2) vorauseilend öffnet.

7. Schaltgerät nach Anspruch 6, **dadurch gekenn- zeichnet,** dass beim Einschaltvorgang der Hilfsfestkontakt (7) mittels mechanischer Einwirkung der Hilfskontaktbrücke (6) auf den Hilfsfestkontakt (7) in dessen zweite stabile Stellung überführbar ist.

8. Schaltgerät nach Anspruch 7, **dadurch gekenn- zeichnet,** dass beim Einschaltvorgang mit dem durch die Betätigung des Kontaktbrückenträgers (8) ausgelösten Wechsel zwischen der ersten und der zweiten stabilen Stellung des Hilfsfestkontaktes (7) nach dem Schließen des Hauptkontaktes (2) ein Öffnen des Hilfskontaktes (5) auslösbar ist.

9. Schaltgerät nach einem der Ansprüche 6 bis 8, **da- durch gekennzeichnet**, dass beim Ausschaltvorgang der Hilfsfestkontakt (7) mittels mechanischer Einwirkung mindestens eines Anschlags (11) auf den Hilfsfestkontakt (7) in dessen erste stabile Stellung überführbar ist.

10. Schaltgerät nach einem der Ansprüche 6 bis 9, **da- durch gekennzeichnet**, dass der Hilfsfestkontakt (7) als Schnappfeder ausgebildet ist.

11. Schaltgerät nach einem der Ansprüche 6 bis 10, **da- durch gekennzeichnet**, dass zwei Hilfsfestkontakte (7) zumindest annähernd symmetrisch zum Kontaktbrückenträger (8) angeordnet sind.

12. Schaltgerät einem der Ansprüche 1 bis 11, **dadurch gekennzeichnet, dass** die Hauptkontaktbrücke (3) und die Hilfskontaktbrücke (6) zumindest annähernd parallel zueinander angeordnet sind.

13. Schaltgerät nach einem der Ansprüche 1 bis 12, **da- durch gekennzeichnet**, dass zumindest eine der Kontaktbrücken (3,6) zumindest annähernd senkrecht zum Kontaktbrückenträger (8) angeordnet ist.

14. Schaltgerät nach einem der Ansprüche 1 bis 13, **da- durch gekennzeichnet**, dass die Hilfskontaktbrücke (6) an einem relativ zum Kontaktbrückenträger (8) unverschieblichen Aufhängungspunkt (10) im Kontaktbrückenträger (8) gelagert ist.

## Claims

1. Electromechanical switching device having a main contact (2) which comprises a number of main fixed contacts (4) and a moveable main contact bridge (3), an auxiliary contact (5) which leads during the switch-on process and which comprises a number of auxiliary fixed contacts (7) and a moveable auxiliary contact bridge (6), and a contact bridge carrier (8) which is provided for the purpose of actuating the main contact bridge (3) and the auxiliary contact bridge (6), at least one of the contact parts (3, 4, 6, 7) being mounted in a sprung manner, **characterized in that** two stable positions of the auxiliary contact bridge (6) relative to the contact bridge carrier (8) are provided,
• when the switching device is switched on, the auxiliary contact bridge (6) in its first stable position closing the auxiliary contact (5) which leads the main contact (2) by the contact bridge carrier (8) being actuated, and
• when the switching device is switched off, the auxiliary contact (5) with the auxiliary contact bridge (6) located in the second stable position opening before the main contact (2) by the contact bridge carrier (8) being actuated in the opposite direction.

2. Switching device according to Claim 1, **characterized in that**, during the switch-on process, the auxiliary contact bridge (6) can be moved over into its second stable position by means of the mechanical action of the auxiliary fixed contacts (7) on the auxiliary contact bridge (6).

3. Switching device according to Claim 2, **characterized in that**, during the switch-on process, the change, which is triggered by the actuation of the contact bridge carrier (8), between the first and the second stable position of the auxiliary contact bridge (6) once the main contact (2) has closed can trigger an opening of the auxiliary contact (5).

4. Switching device according to one of Claims 1 to 3, **characterized in that**, during the switch-off process, the auxiliary contact bridge (6) can be moved over into its first stable position by means of the mechanical action of at least one stop (11) on the auxiliary contact bridge (6).

5. Switching device according to one of Claims 1 to 4, **characterized in that** the auxiliary contact bridge (6) is in the form of a snap-action spring.

6. Electromechanical switching device having a main contact (2) which comprises a number of main fixed contacts (4) and a moveable main contact bridge (3), an auxiliary contact (5) which leads during the switch-on process and which comprises a number of auxiliary fixed contacts (7) and a moveable auxiliary contact bridge (6), and a contact bridge carrier (8) which is provided for the purpose of actuating the main contact bridge (3) and the auxiliary contact bridge (6), at least one of the contact parts (3, 4, 6, 7) being mounted in a sprung manner, **characterized in that** two stable positions of at least one auxiliary fixed contact (7) are provided,
• when the switching device is switched on, the auxiliary contact bridge (6) making contact with the auxiliary fixed contact (7) in its first stable position by the contact bridge carrier (8) being actuated and in the process closing the auxiliary contact (5) before the main contact (2), and
• when the switching device is switched off, the auxiliary contact (5) with the auxiliary fixed contact (7) located in the second stable position opening before the main contact (2) by the contact bridge carrier (8) being actuated in the opposite direction.

7. Switching device according to Claim 6, **characterized in that**, during the switch-on process, the auxiliary fixed contact (7) can be moved over into
its second stable position by means of the mechanical action of the auxiliary contact bridge (6) on the auxiliary fixed contact (7).

8. Switching device according to Claim 7, **characterized in that**, during the switch-on process, the change, which is triggered by the actuation of the contact bridge carrier (8), between the first and the second stable position of the auxiliary fixed contact (7) once the main contact (2) has closed can trigger an opening of the auxiliary contact (5).

9. Switching device according to one of Claims 6 to 8, **characterized in that**, during the switch-off process, the auxiliary fixed contact (7) can be moved over into its first stable position by means of the mechanical action of at least one stop (11) on the auxiliary fixed contact (7).

10. Switching device according to one of Claims 6 to 9, **characterized in that** the auxiliary fixed contact (7) is in the form of a snap-action spring.

11. Switching device according to one of Claims 6 to 10, **characterized in that** two auxiliary fixed contacts (7) are arranged at least approximately symmetrically with respect to the contact bridge carrier (8).

12. Switching device according to one of Claims 1 to 11, **characterized in that** the main contact bridge (3) and the auxiliary contact bridge (6) are arranged at least approximately parallel to one another.

13. Switching device according to one of Claims 1 to 12, **characterized in that** at least one of the contact bridges (3, 6) is arranged at least approximately perpendicular to the contact bridge carrier (8).

14. Switching device according to one of Claims 1 to 13, **characterized in that** the auxiliary contact bridge (6) is mounted in the contact bridge carrier (8) at a suspension point (10), which cannot be displaced relative to the contact bridge carrier (8).

## Revendications

1. Appareil électromécanique de coupure, ayant un contact (2) principal comprenant un certain nombre de contacts (4) fixes principaux et un pont (3) de contact principal mobile, un contact (5) auxiliaire en avance sur celui-ci lors de l'opération de fermeture et comprenant un certain nombre de contacts (7) fixes auxiliaires et un pont (6) de contact auxiliaire mobile et un support (8) de pont de contact prévu pour l'actionnement du pont (3) de contact principal et du pont (6) de contact auxiliaire, au moins l'une des pièces (3, 4, 6, 7) de contact étant montée élastiquement,
**caractérisé en ce qu'**il est prévu deux positions stables du pont (6) de contact auxiliaire par rapport au support (8) de pont de contact, dans lequel
• lors de la fermeture par actionnement du support (8) de pont de contact, le pont (6) de contact auxiliaire ferme dans sa première position stable le contact (5) auxiliaire en avance du contact (2) principal ; et
• lors de l'ouverture par un actionnement en sens opposé du support (8) de pont de contact, le contact (5) auxiliaire ouvre en avance le contact (2) principal par le pont (6) de contact auxiliaire se trouvant dans la deuxième position stable.

2. Appareil de coupure suivant la revendication 1, **caractérisé en ce que**, lors de l'opération de fermeture, le pont (6) de contact auxiliaire peut être mis dans cette deuxième position stable au moyen d'une action mécanique des contacts (7) fixes auxiliaires sur le pont (6) de contact auxiliaire.

3. Appareil de coupure suivant la revendication 2, **caractérisé en ce que**, lors de l'opération de fermeture, par le passage, déclenché par l'actionnement du support (8) de pont de contact, entre la première et la deuxième positions stables du pont (6) de contact auxiliaire, une ouverture du contact (5) auxiliaire est déclenchée après la fermeture du contact (2) principal.

4. Appareil de coupure suivant l'une des revendications 1 à 3, **caractérisé en ce que**, lors de l'opération d'ouverture, le pont (6) des contact auxiliaire peut passer dans sa première position stable au moyen d'une action mécanique d'au moins une butée (11) sur le pont (6) de contact auxiliaire.

5. Appareil de coupure suivant l'une des revendications 1 à 4, **caractérisé en ce que** le pont (6) de contact auxiliaire est constitué sous la forme d'un ressort à déclic.

6. Appareil électromécanique de coupure ayant un contact (2) principal comprenant un certain nombre de contacts (4) fixes principaux et un pont (3) de contact principal mobile, un contact (5) auxiliaire en avance sur celui-ci lors de l'opération de fermeture et comprenant un certain nombre de contacts (7) fixes auxiliaires et un pont (6) de contact auxiliaire mobile et un support (8) de pont de contact prévu pour l'actionnement du pont (3) de contact principal et du pont (6) de contact auxiliaire, au moins l'une des pièces (3, 4, 6, 7) de contact étant montée élastiquement,
**caractérisé en ce qu'**il est prévu au moins deux positions stables d'un contact (7) fixe auxiliaire, dans lequel
• lors de la fermeture par actionnement du support (8) de pont de contact, le pont (6) de contact auxiliaire vient en contact avec le contact (7) fixe auxiliaire dans sa première position stable et ferme le contact (5) auxiliaire en avance du contact (2) principal ; et
• lors de l'ouverture par un actionnement en sens inverse du support (8) de pont de contact, le contact (5) auxiliaire ouvre en avance le contact (2) principal par le contact (7) fixe auxiliaire se trouvant dans la deuxième position stable.

7. Appareil de coupure suivant la revendication 6, **caractérisé en ce que**, lors de l'opération de fermeture, le contact (7) fixe auxiliaire passe en sa deuxième position stable au moyen d'une action mécanique du pont (6) de contact auxiliaire sur le contact (7) fixe auxiliaire.

8. Appareil de coupure suivant la revendication 7, **caractérisé en ce que**, lors de l'opération de fermeture, par le passage, déclenché par l'actionnement du support (8) de pont de contact, entre la première et la deuxième positions stables du contact (7) fixe auxiliaire une ouverture du contact (5) auxiliaire peut être déclenchée après la fermeture du contact (2) principal.

9. Appareil de coupure suivant l'une des revendications 6 à 8, **caractérisé en ce que**, lors de l'opération d'ouverture, le contact (7) fixe auxiliaire peut passer dans sa première position stable au moyen d'une action mécanique d'au moins une butée (11) sur le contact (7) fixe auxiliaire.

10. Appareil de coupure suivant l'une des revendications 6 à 9, **caractérisé en ce que** le contact (7) fixe auxiliaire est constitué en ressort en déclic.

11. Appareil de coupure suivant l'une des revendications 6 à 10, **caractérisé en ce que** deux contacts (7) fixes auxiliaires sont disposés au moins à peu près symétriquement par rapport au support (8) de pont de contact.

12. Appareil de coupure suivant l'une des revendications 1 à 11, **caractérisé en ce que** le pont (3) de contact principal et le pont (6) de contact auxiliaire sont disposés au moins à peu près parallèlement l'un à l'autre.

13. Appareil de coupure suivant l'une des revendications 1 à 12, **caractérisé en ce qu'**au moins l'un des ponts (3, 6) de contact est disposé au moins à peu près perpendiculairement au support (8) de pont de contact.

14. Appareil de coupure suivant l'une des revendications 1 à 13, **caractérisé en ce que** le pont (6) de contact auxiliaire est monté dans le support (8) de pont de contact en un point (10) de suspension ne pouvant pas se déplacer par rapport au support (8) de pont de contact.
